# EUROPÄISCHE PATENTSCHRIFT

(11) **EP 0 455 997 B1**
(45) Veröffentlichungstag und Bekanntmachung des Hinweises auf die Patenterteilung: **19.07.1995**
(21) Anmeldenummer: 91105610.9
(22) Anmeldetag: 09.04.1991
(51) Int. Cl.: B41F 9/06, B41F 31/02

(54) **Farbwerk**
Inking unit
Unité d'encrage

(30) Priorität: 10.05.1990 DE 9005340 U
(43) Veröffentlichungstag der Anmeldung: 13.11.1991
(73) Patentinhaber: Windmöller & Hölscher, D-49525 Lengerich (DE)
(72) Erfinder: Schröder, Volker, Dipl.-Ing., W-4540 Lengerich (DE); Gerhard, Klaus, W-4543 Lienen (DE); Schäperklaus, Jörg, W-4540 Lengerich (DE)
(74) Vertreter: Laufhütte, Dieter, Dr.-Ing.

(56) Entgegenhaltungen:
- FR-A- 1 214 688
- US-A- 1 678 497
- US-A- 3 283 712
- PATENT ABSTRACTS OF JAPAN vol. 8, no. 253 (M-339)(1960) 20. November 1984 & JP-A-59 127 764 (TOPPAN INSATSU K.K. ) 23. Juli 1984
- PATENT ABSTRACTS OF JAPAN vol. 6, no. 105 (M-136)(983) 15. Juni 1982 & JP-A-57 36 663 (MITSUO IDE ) 27. Februar 1982
- PATENT ABSTRACTS OF JAPAN vol. 7, no. 193 (M-238)(1338) 24. August 1983 & JP-A-58 94 467 (TOPPAN INSATSU K.K. ) 4. Juni 1983

## Beschreibung

Die Erfindung betrifft ein Farbwerk mit einem Druckzylinder und einer Auftragswalze nach dem Oberbegriff des Anspruchs 1.

Es sind bereits Farbwerke bekannt, bei denen die Farbauftragung mittels einer langsam rotierenden Auftragswalze erfolgt, die sich innerhalb einer Farbauftragshaube in einer Verteilrinne dreht. Durch entsprechende Anordnung der Auftragungswalze an den Druckzylinder bilden der Mantel der Auftragswalze und der Druckzylinder eine Keilrinne, die in einem schmalen Spalt endet, dessen Größe je nach der gewünschten Farbfilmstärke einstellbar ist. Dabei ist es bekannt, den Mantel der Auftragswalze als Filztuch auszuführen, welches einen Teil der Farbe aufsaugt und eine rauhe Oberfläche hat. Die vom Druckzylinder ablaufende Farbe wird in einer unterhalb des Druckzylinders angeordneten Wanne, dem sogenannten Farbkasten, aufgefangen und einem Sammeltank zugeführt. Überschüssige Farbe wird vor dem Bedrucken der Bahn mittels einer zustellbaren Rakel abgestreift. Dieser vorbekannte Stand der Technik weist den Nachteil auf, daß die Farbe durch die Auftragswalze nicht gleichmäßig auf die Druckwalze aufgetragen werden kann. Die Farbschicht soll sich zwar je nach eingestellter Spaltbreite gleichmäßig über die Druckwalze verteilen, in der Realität wird aber beobachtet, daß kein gleichmäßiger Farbauftrag auf der Druckwalze erreicht werden kann, worunter auch die erzielte Druckqualität leidet.

Ein gattungsgemäßes Farbwerk ist aus der JP-A-59127764 bekannt. Dort weist die Auftragswalze ebenfalls eine glatte Mantelfläche auf und die Auftragswalze ist während des Farbauftrags ohne Spalt an den Druckzylinder einstellbar.

Aus der US-A-3,283,712 ist es aus einem sich im Aufbau von gattungsgemäßem Farbwerk unterscheidenden Farbwerk bereits bekannt, daß die Umfangsgeschwindigkeit der Auftragswalze gegenüber derjenigen des Druckzylinders variiert wird und daß der Anpreßdruck der Auftragswalze an dem Druckzylinder entsprechend variiert wird.

Bei einer Ausführung des Farbwerks gemäß diesem Stand der Technik besteht die Gefahr, daß sowenig Farbe auf den Druckzylinder aufgetragen wird, daß die Rakel trockenläuft. Das ist insbesondere dann zu befürchten, wenn eine vergleichsweise dünne Farbschicht aufgetragen wird, die aufgrund der verhältnismäßig hohen Umfangsgeschwindigkeit des Druckzylinders in die unterhalb des Druckzylinders angeordnete Auffangwanne abgeschleudert wird. Dieses Trockenlaufen der Rakel führt zu unerwünschtem Verschleiß.

Aufgabe der Erfindung ist es, ein gattungsgemäßes Farbwerk derart weiterzubilden, daß dem durch ein eventuelles Trockenlaufen der Rakel auftretende Verschleiß weitgehend verhindert wird.

Diese Aufgabe wird in Weiterbildung des gattungsbildenden Standes der Technik durch die kennzeichnenden Merkmale des Anspruchs 1 gelöst. Demnach ist unterhalb der Druckwalze ein schalenartiges Blech zustellbar zu dieser angeordnet. Das schalenartige Blech kann derart tangential an den Druckzylinder angestellt werden, daß ein Abschleudern der abgetragenen Farbe verhindert werden kann. Damit wird ein Trockenlaufen der Rakel und der dadurch bedingte Verschleiß unterbunden. Das schalenartige Blech kann einerseits an einem anlagenfesten Schwenkpunkt angelenkt sein und mittels eines Handgriffs um diesen verschwenkbar sein. Dadurch ist eine einfache Handhabung durch das Bedienungspersonal möglich.

Bei einer bevorzugten Ausführungsform kann je nach Stoffeigenschaften der aufzutragenden Farbe das Farbauftragsergebnis durch Variation des Anstelldrucks der Auftragswalze bzw. durch Variation von deren Umfangsgeschwindigkeit optimiert werden. Zur Erzielung eines gleichmäßigen Farbauftrags hat es sich als besonders vorteilhaft ergeben, daß die Umfangsgeschwindigkeit der Auftragswalze während des Farbauftrags geringer ist als diejenige des Druckzylinders. Der Anpreßdruck zwischen der Auftragswalze und dem Druckzylinder kann variabel einstellbar sein.

Gemäß einer bevorzugten Ausführungsform der Erfindung ist die Drehachse der Auftragswalze oberhalb derjenigen des Druckzylinders angeordnet. Dadurch wird der Umlaufweg der Druckwalze nach Bedrucken der Bahn bis zum Neuauftrag der Farbe möglichst klein gehalten.

Dadurch kann in vorteilhafter Weise ein Antrocknen der Farbreste innerhalb der Saugnäpfchen des Druckzylinders verhindert werden, da aufgrund der relativ hohen Umfangsgeschwindigkeit der durch diese Lehre verkürzte Weg, den die Saugnäpfchen nach Abgabe der Farbe an das zu bedruckende Medium zurückzulegen haben, schnell zurückgelegt wird und ein Austrocknen auch bei hochflüchtiger Farbe nicht zu befürchten ist.

Weitere Einzelheiten und Vorteile der Erfindung sind anhand eines in der Zeichnung dargestellten Ausführungsbeispiels erläutert. Die Figur zeigt eine schematische Schnittdarstellung durch eine Ausführungsform des erfindungsgemäßen Farbwerks.

Das Farbwerk 10 weist einen Druckzylinder 14 in bekannter Weise auf, an den mittels einer Gegendruckwalze 26 eine zu bedruckende Bahn 28 angedrückt wird. In der Figur ist die Drehrichtung des Druckzylinders mit dem Pfeil a angezeigt. An den Druckzylinder angestellt ist eine Auftragswalze 12. Diese weist eine beschichtete, glatte Mantelfläche 16, vorzugsweise aus Gummi oder Kunststoff, auf und ist mit variablem Druck gegen den Druckzylinder 14 anstellbar. Die Laufrichtung der Auftragswalze 12 ist mit dem Pfeil b angezeigt. Die Drehachse 18 der Auftragswalze 12 ist vom Boden aus gesehen oberhalb der Drehachse des Druckzylinders 14 angeordnet. Selbstverständlich ist die Auftragswalze 12 in nicht näher dargestellter Weise verschieblich im Maschinengestell gelagert, so daß sie jeweils an Druckzylinder unterschiedlicher Durchmesser angestellt werden kann.

Oberhalb der Auftragswalze 12 ist der Farbzulauf 30 in an sich bekannter Weise angeordnet. Die Farbe läuft in die zwischen Auftragswalze 12 und Druckzylinder 14 ausgebildete Keilrinne und wird mittels der Auftragswalze 12 im wesentlichen in die Saugnäpfchen auf der Oberfläche des Druckzylinders 14 hineingepreßt. Je nach den Eigenschaften der aufzutragenden Farbe kann der Farbauftrag dadurch variiert werden, daß die Umfangsgeschwindigkeit der Auftragswalze 12 gegenüber derjenigen des Druckzylinders variiert wird und daß der Anpreßdruck der Auftragswalze an dem Druckzylinder entsprechend variiert wird. Gute Ergebnisse werden in der Regel erzielt, wenn die Umfangsgeschwindigkeit der Auftragswalze niedriger ist als diejenige des Druckzylinders 14.

Unterhalb des Druckzylinders ist in üblicher Weise ein trogförmiger Farbkasten 32 mit Ablauf 34 angeordnet. Der Auftragswalze 12 im wesentlichen gegenüberliegend ist auf der anderen Seite des Farbkastens eine Rakel 36 in üblicher Bauweise an den Druckzylinder 14 angestellt, die dazu dient, überschüssige Farbe auf dem Druckzylinder wegzurakeln.

Zwischen dem Druckzylinder 14 und dem trogförmigen Farbkasten 32 ist ein um einen Schwenkpunkt 22 verschwenkbares schalenartiges Blech 20 angeordnet. Dieses schalenartige Blech 20 unterfängt den Druckzylinder 14, wobei es über einem nahe seinem freien Ende angreifenden Hebelmechanismus 35 mit einem Handgriff 24 derart verbunden ist, daß es bei einer Auslenkung des Handgriffs 24 in Doppelpfeilrichtung c eine entsprechende Schwenkbewegung in Doppelpfeilrichtung d ausführt. In einer gewünschten Lage kann das schalenartige Blech 20 durch einen üblichen Feststellmechanismus, beispielsweise eine Feststellschraube, fixiert werden (in der Figur nicht dargestellt). Mittels des anstellbaren schalenartigen Blechs kann nun verhindert werden, daß die auf der Druckwalze außerhalb der Saugnäpfchen befindliche Farbe vollständig in den Farbkasten 32 abgeschleudert wird und daß dadurch die Rakel 36 trockenläuft. Somit kann durch das schalenartige Blech 20, das in seinem Bereich nahe des Schwenkpunkts 22 vorzugsweise als ebene Platte, wie in der Figur dargestellt ist, ausgeführt ist, in besonders vorteilhafter Weise jeglicher Verschleiß durch Trockenlaufen der Rakel 36 verhindert werden.

## Patentansprüche

1. Farbwerk mit einem Druckzylinder (14) und einer Auftragswalze (12), wobei die Auftragswalze (12) eine glatte Mantelfläche (16) aufweist und wobei die Auftragswalze (12) während des Farbauftrags ohne Spalt und unter Druck an den Druckzylinder (14) anstellbar ist,
**dadurch gekennzeichnet,**
daß die Umfangsgeschwindigkeit der Auftragswalze (12) im Verhältnis zu derjenigen des Druckzylinders (14) variabel ist und
daß unterhalb des Druckzylinders (14) ein schalenartiges Blech (20) zustellbar zu diesem angeordnet ist.

2. Farbwerk nach Anspruch 1, dadurch gekennzeichnet, daß das schalenartige Blech (20) einseitig an einem anlagenfesten Schwenkpunkt (22) angelenkt ist und mittels eines Handgriffs (24) um diesen verschwenkbar ist.

3. Farbwerk nach Anspruch 2, dadurch gekennzeichnet, daß die Umfangsgeschwindigkeit der Auftragswalze (12) während des Farbauftrags geringer ist als diejenige des Druckzylinders (14).

4. Farbwerk nach einem der Ansprüche 1-3, dadurch gekennzeichnet, daß der Anpreßdruck zwischen Auftragswalze (12) und Druckzylinder (14) variabel ist.

5. Farbwerk nach einem der Ansprüche 1-4, dadurch gekennzeichnet, daß die Drehachse (18) der Auftragswalze (12) oberhalb derjenigen des Druckzylinders (14) liegt.

## Claims

1. An inking unit with a printing cylinder (14) and an inking roller (12), wherein the inking roller (12) has a smooth cylindrical surface (16) and wherein the inking roller (12) can during the inking be applied to the printing cylinder (14) without any gap and under pressure,
**characterized in that**
the circumferential speed of the inking roller (12) is variable relative to that of the printing cylinder (14) and
that below the printing cylinder (14), a dish-shaped plate (20) is arranged with the facility of being applied to the latter.

2. An inking unit according to claim 1, characterized in that the dish-shaped plate (20) is articulated on one side on a pivot pin (22) fixed to the installation and is pivotable round the latter by means of a handle (24).

3. An inking unit according to claim 2, characterized in that the circumferential speed of the inking roller (12) is lower during the inking than that of the printing cylinder (14).

4. An inking unit according to one of claims 1 to 3, characterized in that the contact pressure between the inking roller (12) and the printing cylinder (14) is variable.

5. An inking unit according to one of claims 1 to 4, characterized in that the rotation pin (18) of the inking roller (12) lies above that of the printing cylinder (14).

## Revendications

1. Dispositif d'encrage avec un cylindre d'impression (14) et un rouleau d'application (12), le rouleau d'application ayant une face d'enveloppe lisse (16), et le rouleau d'application (12), pendant l'application de l'encre, peut être appliqué sans jeu et sous pression au cylindre d'impression (14), caractérisé en ce que la vitesse périphérique du rouleau d'application (12) est variable par rapport à celle du cylindre d'impression (14) et en ce qu'il est disposé en dessous du cylindre d'impression (14) une tôle en forme de coupelle (20) de façon rapprochable à celui-ci.

2. Dispositif d'encrage selon la revendication 1, caractérisé en ce que la tôle en forme de coupelle (20) est articulée à un côté à un point pivotant (22) solidaire de l'installation et peut être pivotée autour de celui-ci au moyen d'une poignée (24).

3. Dispositif d'encrage selon la revendication 2, caractérisé en ce que la vitesse périphérique du rouleau d'application (12) pendant l'application de l'encre est inférieure à celle du cylindre d'impression (14).

4. Dispositif d'encrage selon l'une des revendications 1 à 3, caractérisé en ce que la pression d'application entre le rouleau d'application (12) et le cylindre d'impression (14) est variable.

5. Dispositif d'encrage selon l'une des revendications 1 à 4, caractérisé en ce que l'axe de rotation (18) du rouleau d'application (12) se situe au-dessus de celui du cylindre d'impression (14).
